# EUROPÄISCHE PATENTSCHRIFT

(11) **EP 1 552 095 B1**
(45) Veröffentlichungstag und Bekanntmachung des Hinweises auf die Patenterteilung: **18.05.2016**
(21) Anmeldenummer: 03794764.5
(22) Anmeldetag: 17.06.2003
(51) Int. Cl.: E05F 15/00

(54) **VORRICHTUNG ZUM VERSTELLEN EINES MOTORISCH BEWEGLICHEN TEILS**
DEVICE FOR ADJUSTING A MOTOR DRIVEN PART
DISPOSITIF POUR DEPLACER UNE PIECE MOBILE DE FACON MOTORISEE

(30) Priorität: 10.09.2002 DE 10242214; 03.04.2003 DE 10315188
(43) Veröffentlichungstag der Anmeldung: 13.07.2005
(73) Patentinhaber: ROBERT BOSCH GMBH, 70442 Stuttgart (DE)
(72) Erfinder: MAHFOUDH, Samir, 77815 Buehl (DE); BERGER, Rainer, 77815 Buehl (DE)
(86) Internationale Anmeldenummer: PCT/DE2003/002007
(87) Internationale Veröffentlichungsnummer: WO 2004/025061

(56) Entgegenhaltungen:
- DE-A- 19 834 531
- DE-A1- 4 215 744
- US-A- 5 592 777

## Beschreibung

### Stand der Technik

Die Erfindung betrifft eine Vorrichtung und ein Verfahren zum Verstellen eines motorisch angetriebenen, insbesondere an einem Fahrzeug angeordneten beweglichen Teils nach der Gattung der unabhängigen Ansprüche.

Mit der DE 199 13 106 C1 ist ein Einklemmschutzsystem mit einem Hohlprofil für eine kraftbetätigte Schließeinrichtung bekannt geworden, bei der eine als Hohlprofil ausgeformte Klemmleiste entlang eines Rahmens, beispielsweise einer Schiebedachöffnung, angeordnet ist. Das Hohlprofil weist zwei zueinander beabstandete, elektrisch leitfähige Bereiche auf, die durch das Einwirken einer äußeren Kraft auf das Hohlprofil, beispielsweise mittels eines Objekts, einander berühren. Dieser elektrische Kontakt löst einen Schaltvorgang zum Ansteuern des Motors der Schließeinrichtung aus. Das Hohlprofil stellt einen Drucksensor dar, der über elektrische Anschlüsse mit einer Kontrolleinrichtung verbunden ist, die sowohl die Energieversorgung des Sensors zur Verfügung stellt, als auch die Sensorsignale auswertet.

Nachteilig bei einem solchen Sensorsystem ist, dass der Drucksensor immer mittels Versorgung- und/oder Signalleitungen mit der Kontroll/Auswerteeinheit verbunden sein muss. Diese Verkablung ist insbesondere im Kraftfahrzeug dann besonders aufwendig, wenn der Sensor an unzugänglichen, transparenten oder beweglichen Teilen angeordnet ist.

Mit der DE 198 34 531 A1 ist ein Einklemmschutz für bewegte Fahrzeugflügel bekannt geworden, bei dem entlang eines Rahmens zwei parallel verlaufende gegeneinander isoliert elektrische Leiter angeordnet sind, dabei sind die beiden elektrischen Leiter Teil eines elektrischen Schwingkreises, der seine Resonanzfrequenz ändert, wenn gegen zumindest einen der beiden Leiter gedrückt wird.

Die US 5,592,777 zeigt ebenfalls ein Einklemmschutzsystem mit einem drucksensitiven Sensorstreifen. Das Sensorsignal kann dabei nach dem Transponderprinzip kontaktlos über ein elektromagnetisches Signal ausgelesen werden.

In der DE 42 15 744 A1 ist ein Kollisionsschutz für Fensterheber gezeigt, bei dem ein piezokeramisches Bauelement als Sender und Empfänger verwendet werden, zwischen denen ein klar definierter Übertragungsweg angeordnet ist. Befindet sich ein Hindernis im Übertragungsweg, wird dieses mittels eines IR- oder RADAR-Signal detektiert. Vorteile der Erfindung

### Vorteile der Erfindung

Die erfindungsgemäße Vorrichtung und das erfindungsgemäße Verfahren mit den Merkmalen der unabhängigen Ansprüche hat den Vorteil, dass ein Drucksensor an jeder beliebigen Stelle im Kraftfahrzeug ohne jegliche Verkabelung angeordnet werden kann. Das Sensorsignal wird dabei kontaktlos an eine Steuereinheit übermittelt, die an einer beliebigen, günstigen Stelle, beispielsweise in einem Zentralsteuergerät angeordnet werden kann. Da der Sensor weder eine interne Energiequelle, noch Verbindungsleitungen zu einer externen Energieversorgung aufweist, entfällt die Überwachung und Wartung der Energieversorgung des Sensors. Besonders geeignet ist die erfindungsgemäße Vorrichtung bzw. das Verfahren für die Anordnung des Sensors auf einem beweglichen Teil, da hierbei auf besonders störanfällige flexible Verbindungsleitungen zwischen dem Drucksensor und der Steuereinheit verzichtet werden kann. Außerdem entfallen mit der Verkabelung auch die relativ störanfälligen und teuren Steckverbindungen zum Sensor. Bei solch einem direkten Einklemmschutz kann auf eine aufwendige Auswerteelektronik verzichtet werden, wie sie bei indirekten Einklemmschutzsystemen für die Überwachung der die Schließkraft repräsentierenden Parameter notwendig sind.

Dabei weist der Drucksensor ein Oberflächenwellen(OFW)-Bauelement auf, wodurch am Drucksensor kein expliziter Sender angeordnet zu sein braucht. Das OFW-Bauelement ist per Funk auslesbar, ist unempfindlich gegenüber elektromagnetische Strahlung, Hitze oder mechanischer Belastung und weist eine sehr hohe Lebensdauer auf. Ein solcher Drucksensor ist praktisch wartungsfrei.

Dabei sind der Sender und der Empfänger als eine Baueinheit in der Steuereinheit beispielsweise auf einer Leiterplatte angeordnet, und das Sensorsignal kann somit zu beliebig festlegbaren Zeitpunkten abgefragt werden.

Durch die in den Unteransprüchen aufgeführten Merkmale sind vorteilhafte Weiterbildungen der erfindungsgemäßen Vorrichtung möglich. Weist der Sensor zur Erfassung eines Druckes piezoelektrisches auf, kann bei günstigen Herstellungskosten auf einfache Weise ein zuverlässiges Drucksensor-Signal erzeugt werden.

Solche Materialien sind teilweise handelsüblich als dünne Schichten oder Folien erhältlich und können sehr einfach verarbeitet und in einer beliebigen Position befestigt werden. Beispielsweise können solche Folienstreifen auch kaum sichtbar auf verschiedene Materialien, wie Glas oder Metall, aufgeklebt werden.

In einer besonderen Ausführungsform weist ein solcher Drucksensor einen Sender auf, der in das Folienmaterial integriert ist und das Sensorsignal kontaktlos an das Steuergerät übermittelt. Der Sensor wird hierbei durch die Spannung aktiviert, die mittels eines äußeren Drucks auf die Folie in derselben generiert wird.

Die Steuereinheit für den motorischen Antrieb weist zumindest einen Empfänger auf, an den das Sensorsignal übermittelt wird, worauf nach entsprechender Signalbearbeitung dem motorischen Antrieb ein Stellbefehl zugeleitet werden kann.

Von Vorteil ist es, wenn der Drucksensor mit dem OFW-Bauelement innerhalb einer Druckkammer angeordnet ist, da dann mittels der Ausformung der Druckkammer der drucksensitive Bereich beliebig ausgedehnt werden kann.

Der Drucksensor kann vorteilhaft an Schließkanten des beweglichen Teils bzw. dessen Rahmen angeordnet werden, um beispielsweise ein Einklemmschutzsystem zur Verfügung zu stellen. Hierbei kann auch das Einklemmen von Objekten im Bewegungsbereich von drehbar angeordneten Teilen, wie beispielsweise Türen, Klappen oder Kippfenster, wirksam detektiert werden.

Bei einer weiteren Anwendungen dient der Drucksensor beliebiger Ausformung als Bedienschalter, mittels dessen das bewegliche Teil betätigt werden kann.

Wird ein solcher Drucksensor im Verstellweg bzw. in den Endlagen eines Verstellelements angeordnet, so kann damit die Position des Verstellelements überwacht werden und in Abhängigkeit von dessen Position gegebenenfalls weitere Bedienbefehle an die Steuereinheit übermittelt werden.

Mit der erfindungsgemäßen Vorrichtung kann vorteilhaft ein erfindungsgemäßes Verfahren zum Verstellen beweglicher Teile im Kraftfahrzeug ausgeführt werden, bei dem ein Drucksensor ohne Verbindungsleitungen und ohne interne Energiequelle betrieben und ein Sensorsignal drahtlos an einem Empfänger übermittelt wird.

### Zeichnung

In den Zeichnungen sind Ausführungsbeispiele einer erfindungsgemäßen Vorrichtung dargestellt.

Es zeigen die
Figuren 1a bis 1c eine Vorrichtung zum Verstellen einer Kraftfahrzeugseitescheibe,
Figur 2 eine Vorrichtung zum Verstellen eines Schiebedachs,
Figur 3 eine schematische Darstellung des erfindungsgemäßen Verfahren,
Figur 4 die verschiedenen Anordnungsmöglichkeiten eines erfindungsgemäßen Drucksensors,
Figur 5 die Anordnung eines Drucksensors an einer Scheibe,
Figur 6 die Anordnung eines Drucksensors an einer Türkante,
Figur 7 die Verwendung des Drucksensors als Schaltfläche und
Figur 8 die Anordnung von Drucksensoren in einem Schloss.

In Figur 1 ist ein Seitenfenster eines Kraftfahrzeugs dargestellt, mit einer Fensterscheibe 10 als bewegliches Teil 10 und einem eine Fensteröffnung 11 umschließenden Rahmenprofil 12. Die Fensterscheibe 10 wird mittels eines Elektromotors 14 über eine Mechanik 16 elektrisch verstellt. Entlang einer Kante 18 der Fensterscheibe 10 ist ein Drucksensor 20 angeordnet, der im Wesentlichen eine piezoelektrische oder elektroaktive Polymer (EAP)-Folie umfasst. Des weiteren weist der Drucksensor 20 einen Sender 24 zur Übermittlung eines Sensorsignals 26 an einen Empfänger 28 auf, der im Ausführungsbeispiel in einer Steuereinheit 30 des Elektromotors 14 angeordnet ist. Die Folie 22 ist vorzugsweise als handelsübliche PVDF- oder EAP-Schicht auf die Oberkante 18 aufgeklebt. Der Folienstreifen 22 welcher an einer beliebigen Position positioniert sein kann, enthält den Sender 24. Der Sender 20 ist beispielsweise als ASIC ausgebildet und auf der Folie 22 angeordnet, oder in diese integriert. Wirkt auf den Drucksensor 20 ein äußerer Druck 46, beispielsweise beim Einklemmen eines Objekts 32 zwischen des Teils 10 und dem Rahmenprofil 12, wird aufgrund der mechanischen Spannung in der Folie 22 mittels der piezoelektrischen oder elektroaktiven Materialeigenschaften eine elektrische Spannung erzeugt. Mit Hilfe dieser Spannung wird der Sender 24 aktiviert und das Sensorsignal 26 als Funksignal an den Empfänger 28 übertragen. In der Steuereinheit 30 wird dann das Sensorsignal 26 ausgewertet und bei Erkennen eines Einklemmfalls eines Objektes 32, der Verstellmotor 14 angesteuert, um das bewegliche Teil 10 zu stoppen oder zu reversieren. Ein solches direktes Einklemmschutzsystem ist umempfindlich gegenüber Fehlauslösungen bei Fahrbahnunebenheiten oder einem Verklemmen der beweglichen Teile 10 aufgrund von äußeren Einflüssen, wie Vereisung und Verschmutzung oder von Toleranzeinflüssen des Gesamtsystems. Bei solch einem direkten Einklemmschutz entfällt eine aufwendige Auswerteelektronik für die Überwachung der die Schließkraft repräsentierenden Parameter.

Figur 1b zeigt eine Draufsicht auf die Seitenscheibe 10, bei der sich der Drucksensor 20 näherungsweise über die gesamte Länge der Kante 18 erstreckt. Der Sender 24 ist hierbei in das piezoelektrische oder elektroaktive Polymer-Material 21 integriert.

Die Figur 1c zeigt einen elektromotorischen Antrieb 14 zum Verstellen des beweglichen Teils 10 mit einer Steuereinheit 30, wobei auf einer Leiterplatte 34 der Empfänger 28 angeordnet ist, der beispielsweise als ASIC-Bauteil ausgebildet ist.

Figur 2 zeigt ein elektrisch betätigtes Schiebedach als bewegliches Teil 10 mit einem Rahmenprofil 12 und einem Elektromotor 14. Entlang der Kante 18 des Schiebedachs 10 ist eine Piezofolie 22 angeordnet und weist an einem Ende einen Sender 24 auf, der vorzugsweise als ASIC-Bauteil ausgebildet ist. Mittels eines solchen Drucksensors 20 kann das Einklemmen eines Hindernisses 32 über die gesamte Breite des Schiebedachs 10 detektiert werden und ein Sensorsignal 26 an die Steuereinheit 30 des Elektromotors 14 per Funk übermittelt werden, um die Bewegungsrichtung des beweglichen Teils 10 zu reversieren.

Figur 3 zeigt das Funktionsschema eines weiteren Ausführungsbeispiels, bei dem ein Drucksensor 20 ein Oberflächenwellen(OFW)-Bauelement 40 aufweist, mittels diesem der Drucksensor 20 funkauslesbar ausgebildet ist. Hierbei ist der Sender 24 zusammen mit dem Empfänger 28 räumlich getrennt vom Sensor 20 - ohne Verbindungsleitungen zu diesem - angeordnet. Beispielsweise sind der Sender 24 und der Empfänger 28 in einer Abfrageeinheit 42 in der Steuereinheit 30 zusammengefasst. Der Drucksensor 20 mit dem OFW-Bauteil 40 verfügt über keine interne Energieversorgung und weist auch keine Anschlüsse zur Energieversorgung auf. Vielmehr wird das OFW-Bauteil 40 mittels Funkwellen des Sender 24 angeregt und sendet ein mit dem Sensorsignal 26 modulierte Funkwelle von dem Empfänger 28 zurück. Das OFW-Bauteil 40 ist beispielsweise als piezoelektrischer Kristall ausgebildet, der beim Empfang einer Funkelle 78 eine einlaufende Oberflächenwelle aufgrund des Piezoeffekts in eine elektrische Spannung umwandelt, und zum Senden an den Empfänger 28 wieder eine Oberflächenwelle anregt. Je nach Belastung des piezoelektrischer Kristalls 40 durch den äußeren Druck 46 wird bei dessen Abfrage die Funkwelle 78 mit dem entsprechenden Sensorsignal 26 moduliert. Dieses modulierte Signal 26 wird in der Abfrageeinheit 42 verarbeitet und beispielsweise beim Überschreiten eines bestimmten Grenzwerts ein Stellbefehl an die Antriebseinheit 14 zum Stoppen oder Reversieren des beweglichen Teils 10 gegeben. Die Sende-/Empfangseinheit 42 weist je nach Entfernung zum Sensor 20 und der geforderternSende-/Empfangsleistung eine entsprechend dimensionierte Antenne 44 auf. Entsprechend kann auch der Drucksensor 20 eine Antenne 41 aufweisen, die die Funkwellen 78 auf das OFW-Bauteil 40 überträgt. Der Drucksensor 20 ist hierbei ein passives Bauelement, das ausschließlich über die Funkwelle 78 mit Energie versorgt wird und keinerlei Anschlüsse zur Übertragung des Sensorsignals 26 aufweist. Das OFW-Bauteil 40 kann zusätzlich zu seiner Funktion als Drucksensor 20 auch als Temperatursensor verwendet werden, da der piezoelektrische Kristall auch aufgrund der Umgebungstemperatur seine innere Struktur ändert, und dadurch die eingestrahlte Funkwelle 78 mit einem entsprechendem Sensorsignal 26 - in diesem Fall ein Temperatursignal - moduliert.

Figur 4 zeigt verschiedene Anordnungsmöglichkeiten des Drucksensors 20, der jeweils kontaktlos ein Sensorsignal 26 an eine Steuereinheit 30 eines Verstellmotors 14 übermittelt, mit unterschiedlichen Funktionalitäten. Die Sensoren 50 und 52 sind auf der Kante 18 der Fensterscheibe 10 angeordnet und entsprechen beispielsweise den Drucksensoren 20 aus Figur 1 und 2 zur Realisierung eines Einklemmschutzes. Ein weiterer Drucksensor 56 erstreckt sich über eine Kante 63eines drehbar angeordneten Teils 64 - beispielsweise einer Tür -, das mittels eines motorischen Antriebs 14 betätigt werden kann. Weitere Drucksensoren 58 und 60 sind als Bedienelemente 66 ausgebildet und sind an oder neben einem beweglichen Teil 10, beispielsweise an einem Türgriff 68 angeordnet. Als weitere Möglichkeit ist ein Drucksensor 62 in einem Schloss 70 angeordnet, um die Position von Stellelementen 72 zu erfassen. Ein Sensor 50 ist beispielsweise an einem Außenspiegel 48 integriert, um diesen beim Berühren eines Hindernisses motorisch zu verstellen. Ein nicht dargestellter Sensor ist an einer Kante 18 eines motorisch beweglichem Faltdachs 10 angeordnet, um ein Einklemmen eines Hindernisses 32 oder des Erreichen einer Geschlossen/Geöffnet-Position anzuzeigen. Die Sensorsignale 26 aller Sensoren 50 bis 62 können mittels der Abfrageeinheit 62, die in einem zentralen Steuergerät 74 angeordnet ist, abgefragt werden, ohne dass hierzu Verbindungsleitungen zu den Sensoren 50 bis 62 notwendig sind. Aufgrund der Sensorsignale 26 können dann Stellbefehle an die Antriebseinheiten 14 gegeben werden, um die beweglichen Teile 10, 48, 64, 72 in ihrer Bewegung zu beeinflussen. Das zentrale Steuergerät 74 ist beispielsweise an ein BUS-System 75 des Kraftfahrzeugs angeschlossen. In einer Ausführungsform können die Sensoren 50 bis 62 auch eigene Sender 24 aufweisen, die über eine Spannung aktiviert werden, die im piezoelektrischen oder elektroaktiven Polymer-Material 21 generiert wird. Bei dieser Ausführung ist im zentralen Steuergerät 74 lediglich ein Empfänger 28 angeordnet. Reicht eine solche generierte Spannung nicht aus, um den Sender 24 im Sensor 50 bis 62 zu betreiben, kann zusätzlich eine weitere Energieversorgung (z. B. Batterie oder Bordnetzanschluß) vorgesehen werden, die durch die generierte Spannung zugeschaltet wird (Weckfunktion).

In Figur 5 ist eine weitere Variation eines Drucksensor 20 auf einer Kante 18 eines beweglichen Teils 10 dargestellt. Der Drucksensor 20 weist hiereine Druckkammer 76 auf, die sich vorzugsweise entlang der Kante 18 erstreckt und innerhalb der ein OFW-Bauteil 40 angeordnet ist. Die Druckkammer 76 führt zu einer gleichmäßigen Druckempfindlichkeit über die gesamte Länge der Kante 18, wobei die Druckbeanspruchung der Druckkammer 76 an das OFW-Bauteil 40 übertragen wird. Mittels einer Funkwelle 78 kann dann wieder das Sensorsignal 26 kontaktlos aus dem Drucksensor 20 ausgelesen werden. Das von der Abfrageeinheit 42 gesendete Funkwelle 78 und das abgefragte Sensorsignal 26 sind in Figur 5 gestrichelt als Wellen dargestellt.

Figur 6 zeigt den gleichen Sensortyp wie Figur 5, wobei sich hier die Druckkammer 76 über die Kante 63 beispielsweise einer Tür 64 erstreckt. Befindet sich beim Schließen der Tür 64 ein Objekt 32 zwischen der Kante 63 und dem Rahmenprofil 12, hier beispielsweise der B-Säule des Kraftfahrzeugs, wird ein Sensorsignal 26 drahtlos an die Steuereinheit 30 übermittelt, die bei einer Türschließhilfe die Bewegungsrichtung der motorisch betätigten Kipp- oder Schiebetür 64 reversiert.

In Figur 7 ist der Drucksensor 20 bzw. 60 an einem Türgriff 68 oder an einer bestimmten Stelle der Karosserie-Außenhaut (z. B. Griffmulde) angeordnet, auf den beispielsweise durch manuelle Betätigung ein Druck 46 auf den Drucksensor 20 ausgeübt wird. Dieser übermittelt dann kontaktlos ein Sensorsignal 26 an eine Steuereinheit 30, die eine motorische Verstellung der Tür 64 oder eines anderen beweglichen Teils 10, wie beispielsweise eine Kofferraum- oder Heckklappe, veranlasst. Der Drucksensor 20 kann auch derart angeordnet werden, dass er eine Deformation des Türgriffs 68 aufgrund einer äußeren Krafteinwirkung 46 erfasst.

Figur 8 zeigt die Verwendung der Drucksensoren 62 zur Positionserfassung von Stellelementen 72, beispielsweise eines Türschlosses 70. Dabei sind die Drucksensoren 62 derart angeordnet, dass beim Verstellen der Stellelemente 72 mittels Elektromotoren 14 die Stellglieder 72 einen Druck 46 auf die Drucksensoren 20 ausüben, sobald die Stellglieder 72 eine vorgegebene Position erreicht haben, die der räumlichen Anordnung der Drucksensoren 20 entspricht. Daraufhin wird ein Sensorsignal 26 an die Steuereinheit 30 der Elektromotoren 14 oder an das Zentralsteuergerät 74 übermittelt, um beispielsweise den Verstellvorgang zu beenden, oder ein sich daran anschließenden Bewegungsvorgang zu initiieren. Bei der Verwendung von OFW-Bauteilen 40 als Sensoren 50 bis 62 wird hingegen über die gesamte Zeit (z. B. im Pulsbetrieb) der Zustand des Senors mittels der Abfrageeinheit 42 abgefragt. Durch solche Positionserfassungs-Sensoren 62 kann auf aufwendige Mikroschalter oder Hallsensoren verzichtet werden, bei denen immer eine prozesstechnisch anspruchsvolle Kontaktierung zwischen den Sensorelementen 62 und der Steuereinheit 30 notwendig ist. Die Drucksensoren 62 können besonders vorteilhaft auch im Nassbereich, beispielsweise an einem Schließbügel oder Drehriegel als "Tür-Geschlossen-Sensor (Ajar-Schalter)" verwendet werden. Dabei sind dann keine Verbindungsleitungen in den Nassbereich mit einer dafür erforderlichen Abdichtung notwendig ist.

Allen Anwendungen gemeinsam ist, dass das Sensorsignal 26 immer als Funksignal an die Steuereinheit 30 übermittel wird und der Drucksensor 20 mittels Funkwelle 78 oder mittels mechanischer Verformung eines piezoelektrischen oder elektroaktiven Materials 21 mit Energie versorgt wird. Die Erfindung ist nicht auf die Verstellung von beweglichen Teilen 10, 48, 64, 72 im Kraftfahrzeug beschränkt. Es können ebenso bewegliche Teile an Maschinen oder Gebäuden, wie Presswerkzeuge oder Tore mit mittels einem Drucksensors 20 ausgestattet sein. Desweiteren fasst die Erfindung auch einzelne Merkmale der Ausführungsbeispiele oder eine beliebige Kombination der Merkmale von unterschiedlichen Ausführungsbeispielen. Ebenso sind auch Anwendungen möglich, bei denen der Sensor 20 als Temperatursensor, als berührungsloser Positionssensor (Identifizierung) oder zur Drehmoment- und Drehzahlerfassung verwendet werden kann. Solche Sensorelemente können beispielsweise auch auf rotierenden Teilen 10, insbesondere einer Ankerwelle eines Elektromotors angeordnet sein, um deren Temperatur, Drehmoment oder Drehzahl kontaktlos an eine Steuereinheit 30, 74 zu übermitteln. Auf diese Weise kann z. B. auch die Drehzahl eines Stellantriebs im Kraftfahrzeugs ermittelt werden, um damit eine Einklemmschutzfunktion zu realisieren.

## Patentansprüche

1. Vorrichtung zum Verstellen eines motorisch angetriebenen, insbesondere an einem Fahrzeug angeordneten, beweglichen Teils (10, 48, 64, 68, 72), mit einer Steuereinheit (30, 74) und einem Drucksensor (20), der eine Berührung durch ein Objekt (32) erkennt, und ein Signal (26) an die Steuereinheit (30, 74) weiterleitet, um die Bewegung des Teils (20, 48, 64, 68, 72) zu beeinflussen, wobei der Drucksensor (20) eine drahtlose Fremdenergieversorgung aufweist und das Signal (26) kontaktlos an einen Empfänger (28) der Steuereinheit (30, 74) übermittelbar ist, **dadurch gekennzeichnet, dass** der Drucksensor (20) funkauslesbar ist und ein Oberflächenwellen(OFW)-Bauelement (40) aufweist, wobei in der Steuereinheit (30) der Sender (24) und Empfänger (28) als Abfrageeinheit (42) ausgebildet sind, die mittels Funkwellen (78) den Drucksensor (20) anregt und von diesem eine mit dem Sensorsignal (26) modulierte Funkwelle empfängt, wobei das Oberflächenwellen(OFW)-Bauelement (40) als piezoelektrischer Kristall ausgebildet ist, der je nach Belastung durch einen äußeren Druck (46) beim Einklemmen eines Objekts (32) bei dessen Abfrage die Funkwelle (78) mit dem entsprechenden Sensorsignal moduliert.

2. Vorrichtung nach einem der Anspruch 1 , **dadurch gekennzeichnet, dass** das Material (21) als Folie (22) ausgebildet ist, bei deren Verformung eine Spannung generiert wird.

3. Vorrichtung nach Anspruch 1 oder 2, **dadurch gekennzeichnet, dass** der Drucksensor (20) einen Sender (24) in Form eines ASICs aufweist, der durch die generierte Spannung aktiviert wird.

4. Vorrichtung nach einem der vorhergehenden Ansprüchen, **dadurch gekennzeichnet, dass** die Steuereinheit (30) einem Verstellantrieb (14) zugeordnet ist und eine Leiterplatte (34) aufweist, auf der ein Empfänger (28) und/oder ein Sender (24) - insbesondere in Form eines ASICs - angeordnet ist.

5. Vorrichtung nach Anspruch 5, **dadurch gekennzeichnet, dass** das Oberflächenwellen(OFW)-Bauelement (40) innerhalb einer Druckkammer (76) angeordnet ist.

6. Vorrichtung nach einem der vorhergehenden Ansprüchen, **dadurch gekennzeichnet, dass** der Drucksensor (20) im Wesentlichen entlang einer Kante (18, 63) des Teils (20, 48, 64, 68, 72) - insbesondere einer Fensterscheibe, einer Tür, eines Schiebedachdeckels oder eines Faltdaches - und/oder eines eine Öffnung begrenzenden Rahmenprofils (12) angeordnet ist und beim Auftreten eines Hindernisses (32) im Verstellweg des Teils (20, 48, 64, 68, 72) dessen Bewegung gestoppt oder reversiert wird.

7. Vorrichtung nach einem der vorhergehenden Ansprüchen, **dadurch gekennzeichnet, dass** der Drucksensor (20) als manuell betätigbare Schaltfläche - beispielsweise an einem Türgriff (68) - ausgebildet ist, mittels derer der Verstellantrieb (14) des Teils (20, 48, 64, 68, 72) ansteuerbar ist.

8. Vorrichtung nach einem der vorhergehenden Ansprüchen, **dadurch gekennzeichnet, dass** der Drucksensor (20) im Verstell-Bereich von Schließelementen (72), insbesondere eines Schlosses angeordnet ist, um deren Position zu erfassen.

9. Verfahren zum Verstellen eines an einem Fahrzeug angeordneten, motorisch beweglichen Teils (20, 64, 68, 72), mit einer Steuereinheit (30, 74) und einem Drucksensor (20), wobei dessen Berührung durch ein Objekt (32) erkannt wird und ein Signal (26) an die Steuereinheit (30, 74) weiterleitet wird, um die Bewegung des Teils (20, 48, 64, 68, 72) zu beeinflussen, wobei der Drucksensor (20) drahtlos mit externer Energie versorgt wird, und das Signal (26) kontaktlos an einen Empfänger (28) der Steuereinheit (30) übermittelt wird , wobei in der Steuereinheit (30) der Sender (24) und Empfänger (28) als Abfrageeinheit (42) ausgebildet sind, die mittels Funkwellen (78) den Drucksensor (20) anregt und von diesem eine mit dem Sensorsignal (26) modulierte Funkwelle empfängt, wobei das Oberflächenwellen(OFW)-Bauelement (40) als piezoelektrischer Kristall ausgebildet ist, der je nach Belastung durch einen äußeren Druck (46) beim Einklemmen eines Objekts (32) bei dessen Abfrage die Funkwelle (78) mit dem entsprechenden Sensorsignal moduliert.

## Claims

1. Device for adjusting a motor-driven, movable part (10, 48, 64, 68, 72), in particular arranged on a vehicle, having a control unit (30, 74) and a pressure sensor (20) which detects contact with an object (32), and passes on a signal (26) to the control unit (30, 74) in order to influence the movement of the part (20, 48, 64, 68, 72), wherein the pressure sensor (20) has a wireless external energy supply, and the signal (26) can be transmitted in a contactless fashion to a receiver (28) of the control unit (30, 74), **characterized in that** the pressure sensor (20) can be read out by radio and has a surface wave (OFW) component (40), wherein in the control unit (30), the transmitter (24) and receiver (28) are embodied as an interrogation unit (42) which excites the pressure sensor (20) by means of radio waves (78) and receives from said pressure sensor (20) a radio wave which is modulated with the sensor signal (26), wherein the surface wave (OFW) component (40) is embodied as a piezo-electric crystal which, depending on loading by an external pressure (46) when an object (32) becomes trapped, modulates the radio wave (78) with the corresponding sensor signal when interrogation of said surface wave (OFW) component (40) occurs.

2. Device according to Claim 1, **characterized in that** the material (21) is embodied as a film (22), in the case of the deformation of which film a voltage is generated.

3. Device according to Claim 1 or 2, **characterized in that** the pressure sensor (20) has a transmitter (24) in the form of an ASIC which is activated by the generated voltage.

4. Device according to one of the preceding claims, **characterized in that** the control unit (30) is assigned to an adjustment drive (14) and has a circuit (34) on which a receiver (28) and/or a transmitter (24) - in particular in the form of an ASIC - are/is arranged.

5. Device according to Claim 5, **characterized in that** the surface wave (OFW) component (40) is arranged inside a pressure chamber (76).

6. Device according to one of the preceding claims, **characterized in that** the pressure sensor (20) is arranged essentially along an edge (18, 63) of the part (20, 48, 64, 68, 72) - in particular a window pane, a door, a sunroof cover or a folding roof - and/or a frame profile (12) which bounds an opening, and when an obstacle (32) is located in the adjustment path of the part (20, 48, 64, 68, 72), the movement thereof is stopped or reversed.

7. Device according to one of the preceding claims, **characterized in that** the pressure sensor (20) is embodied as a control surface which can be activated manually, for example on a door handle (68), and by means of which the adjustment drive (14) of the part (20, 48, 64, 68, 72) can be actuated.

8. Device according to one of the preceding claims, **characterized in that** the pressure sensor (20) is arranged in the adjustment range of closing elements (72), in particular of a lock, in order to detect the position thereof.

9. Method for adjusting a part (20, 64, 68, 72) which is arranged on a vehicle and can be moved by motor, having a control unit (30, 74) and a pressure sensor (20), wherein when it is detected that an object (32) makes contact with said part (20, 48, 64, 68, 72) and a signal (26) is passed on to the control unit (30, 74) in order to influence the movement of the part (20, 48, 64, 68, 72), wherein the pressure sensor (20) is supplied with external energy in a wireless fashion and the signal (26) is transmitted in a contactless fashion to a receiver (28) of the control unit (30), wherein in the control unit (30), the transmitter (24) and receiver (28) are embodied as an interrogation unit (42) which excites the pressure sensor (20) by means of radio waves (78) and receives from said pressure sensor (20) a radio wave which is modulated with the sensor signal (26), wherein the surface wave (OFW) component (40) is embodied as a piezo-electric crystal which, depending on loading by an external pressure (46) when an object (32) is trapped, modulates the radio wave (78) with the corresponding sensor signal when interrogation of said surface wave (OFW) component (40) occurs.

## Revendications

1. Dispositif de déplacement d'une pièce mobile (10, 48, 64, 68, 72) entraînée de façon motorisée, disposée notamment au niveau d'un véhicule, avec une unité de commande (30, 74) et un capteur de pression (20) identifiant un contact au travers d'un objet (32) et un signal (26) transféré à l'unité de commande (30, 74), pour influencer le mouvement de la pièce (20, 48, 64, 68, 72), le capteur de pression (20) comportant une alimentation en énergie extérieure sans fil et le signal (26) pouvant être transféré sans contact à un récepteur (28) de l'unité de commande (30, 74), **caractérisé en ce que** le capteur de pression (20) est lisible par radio et comporte un composant à onde de surface (OFW) (40), sachant que l'émetteur (24) et le récepteur (28) sont réalisés sous la forme d'une unité d'interrogation (42) dans l'unité de commande (30), ladite unité excitant le capteur de pression (20) par le biais d'ondes radio (78) et recevant de lui une onde radio modulée à l'aide du signal de capteur (26), le composant à onde de surface (OFW) (40) étant réalisé sous la forme d'un cristal piézoélectrique modulant l'onde radio (78) avec le signal de capteur correspondant, respectivement en fonction de la charge, par le biais d'une pression extérieure (46), en pinçant un objet (32) lors de son interrogation.

2. Dispositif selon la revendication 1, **caractérisé en ce que** le matériau (21) est réalisé sous la forme d'un film (22) dans lequel la déformation est générée par une tension.

3. Dispositif selon la revendication 1 ou 2, **caractérisé en ce que** le capteur de pression (20) comporte un émetteur (24) prenant la forme d'un circuit intégré de type ASIC activé par la tension générée.

4. Dispositif selon l'une quelconque des revendications précédentes, **caractérisé en ce que** l'unité de commande (30) est associée à un entraînement de déplacement (14) et comporte une plaque conductrice (34) sur laquelle un récepteur (28) et/ou un émetteur (24) - notamment sous la forme d'un circuit intégré de type ASIC - est disposé.

5. Dispositif selon la revendication 5, **caractérisé en ce que** le composant à onde de surface (OFW) (40) est disposé à l'intérieur d'une chambre de pression (76).

6. Dispositif selon l'une quelconque des revendications précédentes, **caractérisé en ce que** le capteur de pression (20) est disposé pour l'essentiel le long d'une arête (18, 63) de la pièce (20, 48, 64, 68, 72) - notamment d'une vitre de fenêtre, d'une porte, d'un cache de toit ouvrant ou d'une capote - et/ou d'un profilé d'encadrement (12) délimitant une ouverture et qu'en cas de survenue d'un obstacle (32) dans la course de déplacement de la pièce (20, 48, 64, 68, 72), son mouvement est arrêté ou inversé.

7. Dispositif selon l'une quelconque des revendications précédentes, **caractérisé en ce que** le capteur de pression (20) est réalisé sous la forme d'une surface de commutation - manuellement actionnable par exemple au niveau d'une poignée de porte (68) à l'aide de laquelle l'entraînement de déplacement (14) de la pièce (20, 48, 64, 68, 72) peut être commandé.

8. Dispositif selon l'une quelconque des revendications précédentes, **caractérisé en ce que** le capteur de pression (20) est disposé dans la zone de déplacement des éléments de fermeture (72), notamment d'une serrure, pour détecter sa position.

9. Procédé de déplacement d'une pièce mobile (20, 64, 68, 72) de façon motorisée disposée au niveau d'un véhicule, avec une unité de commande (30, 74) et un capteur de pression (20), son contact au travers d'un objet (32) étant détecté et un signal (26) étant transmis à l'unité de commande (30, 74) pour influencer le mouvement de la pièce (20, 48, 64, 68, 72), le capteur de pression (20) étant alimenté sans fil en énergie externe et le signal (26) étant transmis sans contact à un récepteur (28) de l'unité de commande (30), l'émetteur (24) et le récepteur (28) étant réalisés sous la forme d'une unité d'interrogation (42) dans l'unité de commande (30), ladite unité excitant le capteur de pression (20) par le biais d'ondes radio (78) et recevant de celui-ci une onde radio modulée avec le signal de capteur (26), le composant à onde de surface (OFW) (40) étant réalisé sous la forme d'un cristal piézoélectrique modulant l'onde radio (78) avec le signal de capteur correspondant, respectivement en fonction de la charge, par le biais d'une pression extérieure (46), en pinçant un objet (32) lors de son interrogation.
